# EUROPÄISCHE PATENTANMELDUNG

(11) **EP 4 660 127 A1**
(43) Veröffentlichungstag der Anmeldung: **10.12.2025**
(21) Anmeldenummer: 25180031.4
(22) Anmeldetag: 30.05.2025
(51) Int. Cl.: B67C 3/00

(54) **VORRICHTUNG ZUM FÜLLEN VON BEHÄLTERN UND ZUGEHÖRIGES BETRIEBSVERFAHREN**

(30) Priorität: 05.06.2024 DE 102024115582
(71) Anmelder: KRONES AG, 93073 Neutraubling (DE)
(72) Erfinder: SCHMID, Martina, 93073 Neutraubling (DE); BREY, Christian, 93073 Neutraubling (DE)
(74) Vertreter: v. Bezold & Partner Patentanwälte - PartG mbB

(57) **Zusammenfassung**

Die Erfindung betrifft u.a. eine Vorrichtung (10) zum Füllen von Behältern (B) mit einem Füllgut. Die Vorrichtung (10) weist ein Füllorgan (12), einen Behälterträger (24) und eine erste Hubeinrichtung (26), die mit dem Behälterträger (24) zum vertikalen Bewegen des Behälterträgers (24) zum Anheben und Absenken des abgestützten Behälters (B) verbunden ist, auf. Die Vorrichtung (10) weist ferner eine Reinigungskappe (34) und eine zweite Hubeinrichtung (38), die mit der Reinigungskappe (34) zum Bewegen der Reinigungskappe (34) zum Abdecken des Füllorgans (12) verbunden ist, auf. Die Vorrichtung (10) weist ferner eine Versorgungseinrichtung (44) zum Antreiben der zweiten Hubeinrichtung (38) auf, die eine koppelbare Schnittstelle (46) mit einem ersten und zweiten Anschlussstück (48, 50) aufweist.

## Beschreibung

### Technisches Gebiet

Die Erfindung betrifft eine Vorrichtung zum Füllen von Behältern. Erfindung betrifft ferner ein Verfahren zum Betreiben der Vorrichtung zum Füllen von Behältern.

### Technischer Hintergrund

Füllvorrichtungen zum Füllen von Behältern sind aus dem Stand der Technik seit langem bekannt. Dabei ist es aus dem Stand der Technik ebenfalls bekannt, dass derartige Füllvorrichtungen im Rahmen eines Reinigungsmodus mit einem flüssigen Reinigungsmittel gereinigt werden können. Dieses Reinigungsmittel kann dabei beispielsweise über die Produktzuleitung zugeführt werden und damit die einzelnen Füllelemente reinigen. Das Reinigungsmittel kann anschließend unter Verwendung einer sogenannten CIP-Kappe (CIP - engl.: cleaning in place) oder Abdeckung wieder zurückgeführt werden.

Nachteilig am bekannten Stand der Technik kann der vergleichsweise große Bauraumbedarf für das System zum Bewegen der Reinigungskappe für das Füllorgan sein, insbesondere, wenn das Füllorgan noch eine längliche Füllhöhensonde aufweist, die mitgereinigt werden soll.

Aus Bauraumgründen kann es daher wünschenswert sein, die Reinigungskappe in eine gemeinsame Baugruppe mit dem Behälterträger, der den Behälter während des Füllens abstützt, zu integrieren. Will man jedoch eine Hubeinrichtung zum Bewegen der Reinigungskappe integrieren, so gestaltet sich die Zuführung von beispielsweise Druckluft oder elektrischer Energie zu dieser Hubeinrichtung sehr problematisch. Beispielsweise würden flexible Pneumatikschläuche während des Füllbetriebs einen sehr hohen Hub (z. B. rd. 130 mm) machen müssen, wenn der Behälterträger von seiner eigenen Hubeinrichtung zum Anheben und Absenken vertikal bewegt wird. Dies würde eine vergleichsweise große Schlauchschlaufe erfordern.

Nachteilig an dieser Lösung ist die Kollisionsgefahr der Schläuche mit angrenzenden Bauteilen. Die Pneumatikschläuche würden sich mit der Zeit aufreiben. Behälterplatzer und damit verbundene Scherben können die flexiblen Schläuche zerschneiden oder beschädigen. Auch können die Schläuche hygienische Nachteile mit sich bringen, da sie bspw. nur sehr aufwendig oder ungenügend gereinigt werden können.

Der Erfindung liegt die Aufgabe zu Grunde, eine verbesserte Technik zum Versorgen einer Hubeinrichtung für eine Reinigungskappe einer Vorrichtung zum Füllen von Behältern zu entwickeln, mit der vorzugsweise ein oder mehrere der oben genannten Nachteile überwunden werden können.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt betrifft eine Vorrichtung, vorzugsweise Rundläufer-Vorrichtung, zum Füllen von Behältern mit einem Füllgut. Die Vorrichtung weist ein Füllorgan zum Füllen eines Behälters und einen Behälterträger, vorzugsweise Behälterstützplatte, zum Abstützen des Behälters beim Füllen des Behälters auf. Die Vorrichtung weist ferner eine erste Hubeinrichtung, die mit dem Behälterträger zum vertikalen Bewegen des Behälterträgers zum Anheben und Absenken des abgestützten Behälters verbunden ist, und eine Reinigungskappe, vorzugsweise CIP-Reinigungskappe, zum (z. B. unterseitigen) Abdecken des Füllorgans beim Reinigen des Füllorgans, auf. Die Vorrichtung weist ferner eine zweite Hubeinrichtung, die mit der Reinigungskappe zum Bewegen (z. B. vertikalen Bewegen und/oder Schwenken) der Reinigungskappe zum Abdecken des Füllorgans verbunden ist, auf. Die Vorrichtung weist ferner eine (z. B. pneumatische, hydraulische oder elektrische) Versorgungseinrichtung, vorzugsweise Druckluftversorgungseinrichtung, auf, wobei die Versorgungseinrichtung mit der zweiten Hubeinrichtung zum Antreiben der zweiten Hubeinrichtung verbunden ist (z. B. zum Zuführen von Druckluft, Hydraulikfluid oder elektrischer Energie zu der zweiten Hubeinrichtung). Die Versorgungseinrichtung weist eine koppelbare (z. B. pneumatische oder elektrische oder hydraulische) Schnittstelle auf, die ein erstes Anschlussstück und ein zweites Anschlussstück aufweist. Das zweite Anschlussstück ist (z. B. mechanisch) mit der ersten Hubeinrichtung zum vertikalen Mitbewegen mit dem Behälterträger zum (z. B. luftdichten, hydraulischen oder elektrischen) Koppeln mit und Entkoppeln von dem ersten Anschlussstück verbunden.

Vorteilhaft ermöglicht die Vorrichtung, dass zur Versorgung der zweiten Hubeinrichtung keine langen Kabel oder Schläuche verwendet werden müssen, die bspw. im Füllbetrieb der Vorrichtung einen großen Hub mit den damit verbundenen Nachteilen mitmachen müssen. Stattdessen kann vorteilhaft auf Kunststoffschläuche usw. verzichtet werden, die von Scherben beschädigt werden könnten. Vorteilhaft kann die Schnittstelle zudem in einem vergleichsweise geschützten Bereich der Vorrichtung angeordnet sein. Die Schnittstellenkonfiguration kann vorteilhaft zudem ein hygienisches Design ermöglichen. Vorteilhaft kann die entkoppelbare Schnittstelle zudem gewährleisten, dass die Reinigungskappe tatsächlich nur im Reinigungsbetrieb von der zweiten Hubeinrichtung bewegt werden kann und sonst aufgrund der Entkopplung des ersten und zweiten Anschlussstücks nicht.

In einem Ausführungsbeispiel ist das erste Anschlussstück vertikal unbewegbar festgelegt, z. B. an der ersten Hubeinrichtung. Vorteilhaft kann damit die Kopplung nur dadurch erreicht werden, dass das zweite Anschlussstück hin zu dem ersten Anschlussstück bewegt wird. Vorteilhaft kann damit eine Kinematik der Schnittstelle vereinfacht werden.

In einem weiteren Ausführungsbeispiel weist die erste Hubeinrichtung ein (z. B. vertikal) feststehendes Element, vorzugsweise Zylinder oder Kolben, und ein dazu relativ (z. B. vertikal) bewegbares Element, vorzugsweise Kolben oder Zylinder, auf. Vorzugsweise können der Behälterträger, die Reinigungskappe und das zweite Anschlussstück zum vertikalen Mitbewegen mit dem bewegbaren Element (z. B. mechanisch) verbunden sein. Optional kann das erste Anschlussstück an dem feststehenden Element festgelegt sein, vorzugsweise zum Festlegen gegenüber dem sich mit dem bewegbaren Element vertikal mitbewegenden, zweiten Anschlussstück. Vorteilhaft kann damit eine zuverlässige Konstruktion zum Bewegen des zweiten Anschlussstücks relativ zum ersten Anschlussstück zum Koppeln und Entkoppeln der Anschlussstücke bereitgestellt werden.

In einer Ausführungsform ist das bewegbare Element in eine Reinigungsbetrieb-Koppelposition bewegbar, in der das zweite Anschlussstück und das erste Anschlussstück für einen Reinigungsbetrieb der Vorrichtung miteinander gekoppelt sind. Optional kann die Reinigungsbetrieb-Koppelposition eine, vorzugsweise unterste, Endposition für das bewegbare Element sein. Vorteilhaft kann die Reinigungsbetrieb-Koppelposition somit in einer Endlage der ersten Hubeinrichtung erreicht werden, wodurch beispielsweise eine zuverlässige Kopplung gewährleistet und/oder ein Überstreichen dieser Reinigungsbetrieb-Koppelposition beispielsweise im Füllbetrieb zuverlässig verhindert werden kann.

Beispielsweise kann die Vorrichtung eine Steuereinrichtung aufweisen, die dazu ausgebildet ist, die erste Hubeinrichtung derart zu betreiben, dass das bewegbare Element für den Reinigungsbetrieb in die Reinigungsbetrieb-Koppelposition bewegt wird und/oder während des Reinigungsbetriebs in der Reinigungsbetrieb-Koppelposition positioniert ist.

In einer weiteren Ausführungsform ist das bewegbare Element innerhalb eines Füllbetrieb-Bewegungsbereichs bewegbar, in dem der Behälter für einen Füllbetrieb der Vorrichtung mittels des Behälterträgers anhebbar und absenkbar ist. Die Reinigungsbetrieb-Koppelposition liegt außerhalb von dem Füllbetrieb-Bewegungsbereich. Vorteilhaft kann somit zuverlässig verhindert werden, dass die zweite Hubeinrichtung im Füllbetrieb der Vorrichtung ungewünscht angetrieben wird.

Beispielsweise kann die Vorrichtung eine Steuereinrichtung aufweisen, die dazu ausgebildet ist, die erste Hubeinrichtung derart zu betreiben, dass das bewegbare Element im Füllbetrieb nur innerhalb des Füllbetrieb-Bewegungsbereichs bewegt wird und dass die Reinigungsbetrieb-Koppelposition außerhalb von dem Füllbetrieb-Bewegungsbereich liegt.

Vorzugsweise kann sich der Begriff "Steuereinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein.

In einer Ausführungsform weist eines von dem ersten Anschlussstück und dem zweiten Anschlussstück ein, vorzugsweise vertikal, bewegbares Verschlusselement, vorzugsweise Verschlussstößel, zum Verschließen des einen von dem ersten Anschlussstück und dem zweiten Anschlussstück auf. Optional kann das eine von dem ersten Anschlussstück und dem zweiten Anschlussstück beispielsweise noch ein elastisches Element, vorzugsweise (z. B. Schrauben-) Feder, aufweisen, das das Verschlusselement in eine Schließstellung zum Verschließen des einen von dem ersten Anschlussstück und dem zweiten Anschlussstück vorspannt. Vorteilhaft kann damit ein sicherer Verschluss des entsprechenden Anschlussstücks ermöglicht werden, wenn die Anschlussstücke voneinander entkoppelt sind. Vorteilhaft kann damit beispielsweise ein ungewünschtes Austreten von Druckluft oder Hydraulikfluid oder ein Freiliegen eines elektrischen Kontakts verhindert werden.

In einer weiteren Ausführungsform weist das Verschlusselement eine Dichtung (z. B. Dichtring), vorzugsweise O-Ring, zum luftdichten Verschließen des einen von dem ersten Anschlussstück und dem zweiten Anschlussstück auf. Alternativ oder zusätzlich kann das Verschlusselement in der Schließstellung über eine Mündungsfläche des einen von dem ersten Anschlussstück und dem zweiten Anschlussstück überstehen, vorzugsweise in einer Vertikalrichtung (z. B. nach oben). Alternativ oder zusätzlich kann das andere von dem ersten Anschlussstück und dem zweiten Anschlussstück bspw. ein, vorzugsweise zentrales, Anschlagelement zum Kontaktieren des Verschlusselements zum Bewegen des Verschlusselements zum Öffnen des einen von dem ersten Anschlussstück und dem zweiten Anschlussstück aufweisen. Vorteilhaft kann damit eine besonders zuverlässige Konstruktion der Schnittstelle ermöglicht werden.

In einer Ausführungsvariante ist die erste Hubeinrichtung zusätzlich mit der Reinigungskappe und/oder der zweiten Hubeinrichtung zum vertikalen Bewegen der Reinigungskappe und/oder der zweiten Hubeinrichtung (z. B. mechanisch) verbunden, vorzugsweise zusammen mit dem Behälterträger. Vorteilhaft kann damit eine besonders funktionsintegrierte und bauraumsparende Konstruktion der Vorrichtung ermöglicht werden.

In einer weiteren Ausführungsvariante ist die Reinigungskappe mittels der zweiten Hubeinrichtung vertikal ein- und ausfahrbar, vorzugsweise unterhalb des Behälterträgers einfahrbar und/oder den Behälterträger seitlich wegbewegend (z. B. wegdrückend oder wegschwenkend) ausfahrbar. Alternativ oder zusätzlich kann die zweite Hubeinrichtung bspw. einen Teleskopzylinder aufweisen. Alternativ oder zusätzlich können die zweite Hubeinrichtung und die Reinigungskappe eine integrierte Baueinheit bilden, vorzugsweise mit der Reinigungskappe als ein (z. B. Teleskop-) Kolben der zweiten Hubeinrichtung. Vorteilhaft können damit eine zuverlässige Funktionsweise der Reinigungskappe, ein vergleichsweise großer Hub der Reinigungskappe und/oder eine geschützte Anordnung der Reinigungskappe bei Nichtgebrauch ermöglicht werden.

In einem Ausführungsbeispiel bilden die Reinigungskappe, der Behälterträger und die zweite Hubeinrichtung eine integrierte Baugruppe (z. B. die bspw. gemeinsam von der ersten Hubeinrichtung vertikal bewegbar ist). Alternativ oder zusätzlich kann die Reinigungskappe (z. B. von der zweiten Hubeinrichtung) bspw. in eine (z. B. Nichtgebrauchs-) Position direkt unterhalb des Behälterträgers bewegbar sein. Alternativ oder zusätzlich kann die zweite Hubeinrichtung bspw. direkt unterhalb von dem Behälterträger angeordnet sein. Alternativ oder zusätzlich kann die Schnittstelle bspw. unterhalb von der ersten Hubeinrichtung und/oder unterhalb von der zweiten Hubeinrichtung angeordnet sein. Alternativ oder zusätzlich kann beim Ausfahren der Reinigungskappe (z. B. in eine Gebrauchsposition) der Behälterträger von der Reinigungskappe und/oder der zweiten Hubeinrichtung zur Seite wegbewegt, vorzugsweise weggeschwenkt, werden. Vorteilhaft kann damit eine bauraumsparende, hygienische und geschützte Anordnung der Reinigungskappe bzw. der Schnittstelle ermöglicht werden.

In einem weiteren Ausführungsbeispiel weist das Füllorgan eine Füllhöhensonde auf. Vorzugsweise kann die Reinigungskappe zum Aufnehmen der Füllhöhensonde dimensioniert sein. Optional kann die zweite Hubeinrichtung dazu ausgebildet sein (z. B. betrieben von einer Steuereinrichtung der Vorrichtung), die Reinigungskappe so zu bewegen, dass die Füllhöhensonde zum Reinigen des Füllorgans in die Reinigungskappe einführbar ist. Vorteilhaft kann die Reinigungskappe somit auch bei einem System mit Füllhöhensonde genutzt werden.

In einer Ausführungsform weist das Füllorgan eine Zentrierglocke auf, in die eine Kappenmündung der Reinigungskappe einführbar ist. Optional kann die zweite Hubeinrichtung dazu ausgebildet sein (z. B. betrieben von einer Steuereinrichtung der Vorrichtung), die Reinigungskappe so zu bewegen, dass die Kappenmündung in die Zentrierglocke einführbar ist, vorzugsweise zum Zentrieren der Reinigungskappe unterhalb von dem Füllorgan. Vorteilhaft kann damit eine sichere Zentrierung der Reinigungskappe im Reinigungsbetrieb ermöglicht werden.

Ein weiterer Aspekt betrifft eine Behälterbehandlungsanlage (z. B. zum Temperieren, Herstellen, Reinigen, Beschichten, Prüfen, Abfüllen, Verschließen, Pasteurisieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie). Die Behälterbehandlungsanlage kann die Vorrichtung wie hierin offenbart aufweisen.

Beispielsweise können die Behälter als Flaschen, Dosen, Kanister, Kartons, Flakons, Tuben usw. ausgeführt sein.

Ein weiterer Aspekt betrifft ein Verfahren zum Betreiben der Vorrichtung wie hierin offenbart. Das Verfahren weist ein Betreiben der Vorrichtung in einem Füllbetrieb, in dem ein von dem Behälterträger getragener Behälter von dem Füllorgan gefüllt wird und das erste Anschlussstück und das zweite Anschlussstück voneinander entkoppelt sind, auf. Alternativ oder zusätzlich weist das Verfahren ein Betreiben der Vorrichtung in einem Reinigungsbetrieb, in dem die Reinigungskappe das Füllorgan (z. B. unterseitig) abdeckt und das erste Anschlussstück und das zweite Anschlussstück miteinander gekoppelt sind (z. B. zum Übertragen von Druckluft, Hydraulikfluid oder elektrischer Energie), auf. Vorteilhaft können mit dem Verfahren die gleichen Vorteile erzielt werden, die bereits unter Bezugnahme auf die Vorrichtung beschrieben wurden. Selbiges gilt für die untenstehend erläuterten bevorzugten Ausführungsbeispiele des Verfahrens.

In einem Ausführungsbeispiel weist das Verfahren mindestens eines auf von:
- in dem Füllbetrieb wird der Behälterträger mittels der ersten Hubeinrichtung zum Anheben des Behälters zum Vorbereiten des Füllens, zum Halten des Behälters in einer angehobenen Position während des Füllens und zum Absenken des Behälters nach dem Füllen bewegt;
- in dem Füllbetrieb ist die zweite Hubeinrichtung nicht mit Druckluft oder Hydraulikfluid beaufschlagt oder stromlos;
- in dem Reinigungsbetrieb wird das zweite Anschlussstück mittels der ersten Hubeinrichtung zu dem ersten Anschlussstück zum Koppeln mit dem ersten Anschlussstück bewegt, sodass die zweite Hubeinrichtung mit Druckluft, Hydraulikfluid oder elektrischer Energie versorgbar ist;
- in dem Reinigungsbetrieb wird die Reinigungskappe von der zweiten Hubeinrichtung zum Abdecken des Füllorgans bewegt, vorzugsweise ausgefahren;
- in dem Reinigungsbetrieb ist ein bewegbares Element, vorzugsweise Zylinder oder Kolben, der ersten Hubeinrichtung in einer (z. B. untersten) Position (z. B. Endposition), die im Füllbetrieb nicht erreicht wird; und
- eines von dem ersten Anschlussstück und dem zweiten Anschlussstück wird von dem anderen von dem ersten Anschlussstück und dem zweiten Anschlussstück beim Koppeln (z. B. mechanisch) geöffnet, vorzugsweise durch Bewegen eines (z. B. elastisch in eine Schließstellung vorgespannten) Verschlusselements des einen von dem ersten Anschlussstück und dem zweiten Anschlussstück aus einer Schließstellung mittels eines Anschlagelements des anderen von dem ersten Anschlussstück und dem zweiten Anschlussstück.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine rein schematische Darstellung einer Vorrichtung zum Füllen von Behältern gemäß einem Ausführungsbeispiel;
- Figur 2: eine Schnittdarstellung durch einen Abschnitt der beispielhaften Vorrichtung in einem Füllbetrieb;
- Figur 3: eine Detaildarstellung eines Ausschnitts C von Figur 2;
- Figur 4: eine Schnittdarstellung durch einen Abschnitt der beispielhaften Vorrichtung in einem Reinigungsbetrieb; und
- Figur 5: eine Detaildarstellung eines Ausschnitts D von Figur 4.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Vorrichtung 10 zum Füllen von Behältern. Die Vorrichtung 10 kann bspw. in einer Behälterbehandlungsanlage umfasst sein. Beispielsweise kann die Behälterbehandlungsanlage noch eine Vorrichtung zum Verschließen der gefüllten Behälter aufweisen. Die Vorrichtung zum Verschließen der gefüllten Behälter kann beispielsweise über einen Behälterförderer mit der Vorrichtung 10 verbunden sein.

Bevorzugt kann die Vorrichtung 10 die Behälter mit einem flüssigen oder pastösen Medium füllen. Die Vorrichtung 10 ist vorzugsweise als eine Rundläufer-Füllvorrichtung ausgeführt, z. B. mit einer vertikalen Zentraldrehachse A. Die Vorrichtung 10 kann mehrere Füllorgane 12 zum gleichzeitigen bzw. zeitlich überlappenden Befüllen mehrerer Behälter aufweisen. Bspw. können die Füllorgane 12 um einen Umfang eines Füllerkarussells der Rundläufer-Füllvorrichtung angeordnet sein.

Die Figuren 2 bis 5 zeigen jeweils Abschnitte der Vorrichtung 10, wobei die Figuren 2 und 3 einen Füllbetrieb der Vorrichtung 10 und die Figuren 4 und 5 einen Reinigungsbetrieb der Vorrichtung 10 zeigen.

Die Vorrichtung 10 weist ein Füllorgan 12, einen Behälterträger 24, eine erste Hubeinrichtung 26, eine Reinigungskappe 34, eine zweite Hubeinrichtung 38 und eine Versorgungseinrichtung 44 auf.

Bevorzugt weist die Vorrichtung 10 mehrere Stationen auf, die jeweils ein Füllorgan 12, einen Behälterträger 24, eine erste Hubeinrichtung 26, eine Reinigungskappe 34, eine zweite Hubeinrichtung 38 und eine Versorgungseinrichtung 44 aufweisen. Die Stationen können vorzugsweise verteilt um einen Umfang der Vorrichtung 10 herum angeordnet sein (siehe auch Figur 1).

Das Füllorgan 12 dient zum Füllen eines Behälters B mit einem, vorzugsweise flüssigen oder pastösen, Füllgut. Es ist möglich, dass das Füllorgan 12 zusätzlich dazu ausgebildet ist, den Behälter B zu evakuieren, zu spülen und/oder vorzuspannen.

Das Füllorgan 12 kann beispielsweise an einem drehbaren Oberteil der Vorrichtung 10 gehalten sein. Das Oberteil ist vorzugsweise um eine vertikale Zentraldrehachse A der Vorrichtung 10 drehbar (siehe ebenfalls Figur 1). Beispielsweise kann das Oberteil mittels einer vertikal ausgerichteten Hauptwelle / Zentralwelle der Vorrichtung 10 gedreht werden.

Das Füllorgan 12 kann bspw. ein Füllventil 14 mit einem bewegbaren Ventilglied zum Freigeben und Blockieren eines Füllgutpfads aufweisen. Vorzugsweise kann das Füllorgan 12 ferner eine Zentrierglocke 16 und/oder eine Füllhöhensonde 22 aufweisen.

Die Zentrierglocke 16 kann den zu füllenden Behälter B direkt unterhalb des Füllorgans 12 zentrieren. Beispielsweise kann die Zentrierglocke 16 eine konusförmige Aufnahme für eine Behältermündung des Behälters B aufweisen. Die Aufnahme kann von einer Unterseite der Zentrierglocke 16 her offen sein.

Vorzugweise kann die Zentrierglocke 16 vertikal bewegbar und geführt sein. Beispielsweise kann die Zentrierglocke 16 mittels eines Verbindungsgestänges 18 vertikal bewegbar sein. Das Verbindungsgestänge 18 kann bspw. über eine Laufrolle 20 mit einer Hubkurve verbunden sein. Es ist möglich, dass die Zentrierglocke 16 relativ zu einem Füllgutauslass oder einem Füllventilgehäuse des Füllorgans 12 vertikal bewegbar ist. Entsprechend kann die Zentrierglocke 16 von einer Position anliegend an dem Auslass bzw. dem Füllventilgehäuse abgesenkt werden und/oder aus einer abgesenkten Position zum Anlegen an den Füllgutauslass bzw. das Füllventilgehäuse angehoben werden.

Die Füllhöhensonde 22 kann vertikal nach unten aus dem Füllorgan 12 herausragen. Die Füllhöhensonde 22 kann beim Füllen des Behälters B mittels des Füllorgans 12 in den Behälter B eingetaucht sein. Vorzugsweise kann die Füllhöhensonde 22 ein Füllstoppsignal für das Füllorgan 12 ausgeben, wenn eine gewünschte Füllhöhe in dem Behälter B erreicht ist. Die Füllhöhensonde 22 kann beispielsweise als eine Kurzschlusssonde ausgeführt sein.

Bevorzugt ist die Füllhöhensonde 22 ein längliches, zum Beispiel stabförmiges oder rohrförmiges, Bauteil. Eine Längsachse der länglichen Füllhöhensonde 22 kann vertikal ausgerichtet sein. Die Füllhöhensonde 22 kann sich durch die Zentrierglocke 16 hindurch erstrecken.

Der Behälterträger 24 kann einen Behälter B tragen. Der Behälterträger 24 kann den Behälter B beim Füllen mittels des Füllorgans 12 abstützen. Bevorzugt kann der Behälterträger 24 den Behälter B bodenseitig abstützen. Beispielsweise kann der Behälterträger 24 als eine Behälterstützplatte ausgeführt sein oder zumindest eine solche aufweisen. Alternativ oder zusätzlich kann der Behälterträger 24 den Behälter B bspw. an einem Behälterhals, an einem Behälterhalsring oder an einem Umfang einer Behälterbasis (Behälterrumpfes) tragen.

Die erste Hubeinrichtung 26 ist mit dem Behälterträger 24 zum vertikalen Bewegen des Behälterträgers 24 zum Anheben und Absenken des abgestützten Behälters B verbunden. Bevorzugt kann die erste Hubeinrichtung 26 den ersten Behälterträger 24 tragen.

Die erste Hubeinrichtung 26 kann den Behälterträger 24 mit einem von diesem getragenen Behälter B zum Füllen anheben. Beim Anheben kann die Füllhöhensonde 22 in den Behälter B eintauchen. Beim Anheben kann die Behältermündung des Behälters B sich an die Zentrierglocke 16 anlegen oder bereits angelegt sein. Nach dem Füllen kann die erste Hubeinrichtung 26 den Behälterträger 24 mit dem gefüllten Behälter B absenken.

Zusätzlich kann die erste Hubeinrichtung 26 mit der Reinigungskappe 34 und/oder der zweiten Hubeinrichtung 38 zum vertikalen Bewegen der Reinigungskappe 34 und/oder der zweiten Hubeinrichtung 38 verbunden sein. Bevorzugt kann die erste Hubeinrichtung 26 die Reinigungskappe 34 und/oder die zweite Hubeinrichtung 38 tragen.

Besonders bevorzugt kann die erste Hubeinrichtung 26 mit einer (integrierten) Baugruppe aus dem Behälterträger 24, der Reinigungskappe 34 und der zweiten Hubeinrichtung 38 zum vertikalen Bewegen, und vorzugsweise Tragen, der Baugruppe verbunden sein.

Beispielsweise weist die erste Hubeinrichtung 26 ein (vertikal) feststehendes Element 28 und ein dazu relativ (vertikal) bewegbares Element 30 auf. Das feststehende Element 28 kann beispielsweise fest mit einem drehbaren Unterteil der Vorrichtung 10 verbunden sein. Beispielsweise kann das feststehende Element 28 an einem oberen Ende fest mit dem drehbaren Unterteil der Vorrichtung 10 verbunden sein. Die erste Hubeinrichtung 26 kann sich somit vorzugsweise zusammen mit dem Behälterträger 24, der Reinigungskappe 34, der zweiten Hubeinrichtung 38 und der Versorgungseinrichtung 44 mit dem drehbaren Unterteil der Vorrichtung 10 um die Zentraldrehachse A (siehe Figur 1) mitdrehen. Beispielsweise kann das Unterteil mittels einer vertikal ausgerichteten Hauptwelle / Zentralwelle der Vorrichtung 10 gedreht werden.

Bevorzugt kann die erste Hubeinrichtung 26 als eine, vorzugsweise pneumatische, Kolben-Zylinder-Einheit ausgeführt sein. Wie in den Figuren 2 und 4 dargestellt ist, kann das feststehende Element 28 vorzugsweise ein Kolben (mit Kolbenstange) der ersten Hubeinrichtung 26 sein, und das bewegbare Element 30 kann ein Zylinder der ersten Hubeinrichtung 26 sein. Es ist allerdings beispielsweise auch möglich, dass das feststehende Element 28 ein Zylinder der erste Hubeinrichtung 26 ist, und das bewegbare Element 30 der ersten Hubeinrichtung 26 ein Kolben (mit Kolbenstange) ist (nicht in den Figuren dargestellt).

Vorzugsweise kann die erste Hubeinrichtung 26 vertikal ausgerichtet sein. Das bewegbare Element 30 kann relativ zu dem feststehenden Element 28 in einer Vertikalrichtung bewegbar sein.

Bevorzugt ist die erste Hubeinrichtung 26 eine pneumatische Hubeinrichtung. Es ist jedoch auch möglich, dass die erste Hubeinrichtung 26 beispielsweise eine mechanische, hydraulische, elektromotorische oder elektromagnetische Hubeinrichtung ist.

Bevorzugt kann die erste Hubeinrichtung 26 seitlich neben dem Behälterträger 24 und/oder der Baugruppe aus dem Behälterträger 24, der Reinigungskappe 34 und der zweiten Hubeinrichtung 38 angeordnet sein. Beispielsweise kann die erste Hubeinrichtung 26 die Baugruppe über einen Tragarm 32 tragen. Der Tragarm 32 kann die Baugruppe und das feststehende Element 28 der ersten Hubeinrichtung 26 miteinander verbinden.

In einer Gebrauchsposition kann die Reinigungskappe 34 das Füllorgan 12 beim Reinigen des Füllorgans 12 von unten abdecken. Im Einzelnen kann die Reinigungskappe 34 in ihrer Gebrauchsposition einen Füllgutauslass des Füllorgans 12 von unten abdecken. Dadurch kann die Reinigungskappe 34 in einem Reinigungsbetrieb der Vorrichtung 10 eine durch das Füllorgan 12 strömende Reinigungsflüssigkeit am Füllgutauslass des Füllorgans 12 wieder zurück in das Füllorgan 12 führen.

Bevorzugt ist die Reinigungskappe 34 als eine sogenannte CIP-Reinigungskappe bzw. Cleaning-In-Place-Reinigungskappe ausgeführt.

Vorzugsweise kann die Reinigungskappe 34 zum Aufnehmen der Füllhöhensonde 22 dimensioniert sein. Beispielsweise kann die Reinigungskappe 34 einen Innendurchmesser aufweisen, der größer als ein Außendurchmesser der Füllhöhensonde 22 ist. Beispielsweise kann die Reinigungskappe 34 eine Länge aufweisen, die größer als eine Länge der Füllhöhensonde 22 ist.

Beispielsweise kann die Reinigungskappe 34 im Wesentlichen rohrförmig sein, mit einem geschlossenen unteren Ende und einem entgegengesetzt dazu angeordneten, offenen, oberen Ende.

Die Reinigungskappe 34 kann beispielsweise eine Kappenmündung 36 aufweisen. Die Kappenmündung 36 kann bspw. konusförmig sein.

Eine Außenform der Kappenmündung 36 ist vorzugweise an eine Innenform der Zentrierglocke 16 angepasst. Vorzugsweise kann die Reinigungskappe 34 mit ihrer Kappenmündung 36 in die Zentrierglocke 16 einführbar sein. Die Zentrierglocke 16 kann dann die Reinigungskappe 34 bspw. bezüglich einer Radialrichtung einer Mittelhochachse der Zentrierglocke 16 halten bzw. sichern / festlegen.

Bevorzugt kann die Reinigungskappe 34 mittels der zweiten Hubeinrichtung 38 vertikal ein- und ausfahrbar sein. In Figur 2 ist beispielhaft die eingefahrene Position bzw. Nichtgebrauchsposition der Reinigungskappe 34 dargestellt. In Figur 4 ist beispielhaft die ausgefahrene Position bzw. Gebrauchsposition der Reinigungskappe 34 dargestellt.

Vorzugsweise kann die Reinigungskappe 34 in der eingefahrenen Position direkt unterhalb von dem Behälterträger 34 positioniert sein. Bevorzugt kann die Reinigungskappe 34 mittels der zweiten Hubeinrichtung 38 in eine Position unterhalb des Behälterträgers 24 einfahrbar sein.

Beim Ausfahren der Reinigungskappe 34 kann der Behälterträger 24 zur Seite wegbewegt, vorzugsweise weggeschwenkt, werden, z. B. um 90° und/oder um eine horizontale Schwenkachse (siehe zum Beispiel Figur 4). Vorzugsweise kann der Behälterträger 24 durch die Reinigungskappe 34 und/oder die zweite Hubeinrichtung 38 wegbewegt werden.

Die zweite Hubeinrichtung 38 ist mit der Reinigungskappe 34 zum Bewegen der Reinigungskappe 34 zum Abdecken des Füllorgans 12 verbunden. Im Einzelnen kann die zweite Hubeinrichtung 38 die Reinigungskappe 34 in ihre Gebrauchsposition bewegen, in der die Reinigungskappe 34 das Füllorgan 12 abdeckt und die Vorrichtung 10 im Reinigungsbetrieb betrieben werden kann.

Bevorzugt kann die zweite Hubeinrichtung 38 die Reinigungskappe 34 vertikal ein- und ausfahren, und dabei optional den Behälterträger 24 beim Ausfahren der Reinigungskappe 34 mittelbar oder unmittelbar seitlich wegbewegen, vorzugsweise wegschwenken. Vorzugsweise kann die zweite Hubeinrichtung 38 im Einzelnen die Reinigungskappe 34 vertikal in ihre Gebrauchsposition ausfahren und vertikal in ihre Nichtgebrauchsposition einfahren.

Auch wenn die vertikale Bewegbarkeit der Reinigungskappe 34, das heißt das Ein- und Ausfahren der Reinigungskappe 34, mittels der zweiten Hubeinrichtung 38 besonders bevorzugt ist, so ist es prinzipiell möglich, dass die Reinigungskappe 34 zusätzlich oder alternativ mindestens eine Schwenkbewegung (zum Beispiel um eine vertikale und/oder um eine horizontale Schwenkachse) durchführt, um für den Reinigungsbetrieb in eine Gebrauchsposition zu gelangen bzw. aus dieser zu einer Nichtgebrauchsposition bewegt zu werden.

Die durch die zweite Hubeinrichtung 38 bereitgestellte Bewegbarkeit der Reinigungskappe 34 kann vorzugsweise ermöglichen, dass die Reinigungskappe 34 so in ihre Gebrauchsposition bewegt wird, dass die Füllhöhensonde 22 zum Reinigen des Füllorgans 12 in die Reinigungskappe 34 eingeführt wird und/oder die Kappenmündung 36 in die Zentrierglocke 16 eingeführt wird.

Die zweite Hubeinrichtung 38 ist bevorzugt als eine Kolben-Zylinder-Einheit ausgeführt. Beispielsweise kann die zweite Hubeinrichtung 38 ein Hubelement 40 aufweisen. Das Hubelement 40 kann vertikal ein- und ausfahrbar sein. Beispielsweise kann das Hubelement 40 als mindestens ein Hubkolben ausgeführt sein. Der mindestens eine Hubkolben kann beispielsweise vertikal bewegbar in einem (Hub-) Zylinder 42 der zweiten Hubeinrichtung 38 geführt sein.

Vorzugsweise ist die zweite Hubeinrichtung 38 direkt unterhalb von dem Behälterträger 24 angeordnet. Beispielsweise kann die zweite Hubeinrichtung 38 den Behälterträger 24 tragen, zum Beispiel an einem oberen Ende des Zylinders 42. Beispielsweise kann ein oberes Ende des Zylinders 42 über eine, bevorzugt horizontale, Schwenkachse mit einem Randbereich des Behälterträgers 24 verbunden sein.

Bevorzugt weist die zweite Hubeinrichtung 38 einen Teleskopzylinder auf bzw. ist als ein solcher ausgeführt. Beispielsweise kann das Hubelement 40 mehrere Kolben aufweisen, die teleskopartig ein- und ausfahrbar sind.

Besonders bevorzugt können die zweite Hubeinrichtung 38 und die Reinigungskappe 34 eine integrierte Baueinheit bilden. Im Einzelnen kann bspw. die Reinigungskappe 34 als ein (z. B. Teleskop-) Kolben bzw. ein Teil des Hubelements 40 ausgeführt sein, wie in den Figuren 2 und 4 beispielhaft dargestellt ist.

Bevorzugt ist die zweite Hubeinrichtung 38 eine pneumatische Hubeinrichtung, z. B. eine einfachwirkende oder eine doppeltwirkende pneumatische Kolben-Zylinder-Einheit. Es ist jedoch auch möglich, dass die zweite Hubeinrichtung 38 beispielsweise eine hydraulische, elektromotorische oder elektromagnetische Hubeinrichtung ist.

Die Versorgungseinrichtung 44 ist mit der zweiten Hubeinrichtung 38 zum Antreiben der zweiten Hubeinrichtung 38 verbunden. Bevorzugt kann die Versorgungseinrichtung 44 eine Druckluftversorgungseinrichtung sein, die zum Antreiben der zweiten Hubeinrichtung 38 Druckluft zu der zweiten Hubeinrichtung 38 zuführen kann. Es ist jedoch beispielsweise auch möglich, dass Versorgungseinrichtung 44 eine elektrische oder hydraulische Versorgungseinrichtung ist.

Die Versorgungseinrichtung 44 weist eine koppelbare Schnittstelle 46 auf. Die Schnittstelle 46 ist bevorzugt eine pneumatische Schnittstelle, wie in den Figuren 2 bis 5 dargestellt ist. Es ist jedoch beispielsweise auch möglich, dass die Schnittstelle 46 eine elektrische oder eine hydraulische Schnittstelle.

Wie besonders deutlich in den Figuren 3 und 5 dargestellt ist, weist die Schnittstelle 46 ein erstes Anschlussstück 48 und ein zweites Anschlussstück 50 auf, die miteinander koppelbar und voneinander entkoppelbar sind.

Das erste Anschlussstück 48 kann mit einer Antriebsquelle verbunden sein. Die Antriebsquelle kann beispielsweise eine Druckluftquelle, eine Spannungsquelle oder eine Hydraulikfluidquelle sein. Das zweite Anschlussstück 50 kann mit der zweiten Hubeinrichtung 38 verbunden sein, z. B. über eine, bevorzugt starre, Fluidleitung oder ein, bevorzugt starres, Stromkabel. Dadurch kann die zweite Hubeinrichtung 38 angetrieben durch die Antriebsquelle ausgefahren werden.

Alternativ oder zusätzlich kann das erste Anschlussstück 48 mit einer weiteren Antriebsquelle verbunden oder verbindbar sein, die durch eine Vakuumquelle gebildet ist. Dadurch kann die zweite Hubeinrichtung 38 bspw. eingefahren/zurückgezogen werden.

Das erste Anschlussstück 48 ist bevorzugt vertikal unbewegbar festgelegt. Beispielsweise kann das erste Anschlussstück 48 an dem feststehenden Element 28 der ersten Hubeinrichtung 26 vertikal unbewegbar festgelegt sein, z. B. an einem unteren Ende einer Kolbenstange des feststehenden Elements 28.

Das zweite Anschlussstück 50 ist zum Koppeln mit und Entkoppeln von dem ersten Anschlussstück 48 mechanisch mit der ersten Hubeinrichtung 26 zum vertikalen Mitbewegen mit dem Behälterträger 24 verbunden. Damit können bevorzugt der Behälterträger 24, die Reinigungskappe 34, die zweite Hubeinrichtung 38 sowie das zweite Anschlussstück 50 zum vertikalen Mitbewegen mit dem bewegbaren Element 30 der ersten Hubeinrichtung 26 verbunden sein.

Beispielsweise kann das zweite Anschlussstück 50 an dem bewegbaren Element 30 der ersten Hubeinrichtung 26 festgelegt sein, zum Beispiel an einem unteren Ende des bewegbaren Elements 30.

Das erste Anschlussstück 48 kann beispielsweise direkt unterhalb von dem zweiten Anschlussstück 50 angeordnet sein. Das zweite Anschlussstück 50 kann oberhalb von dem ersten Anschlussstück 48 mittels des bewegbaren Elements 30 vertikal bewegbar sein.

Die Figuren 2 und 3 zeigen die Anschlussstücke 48 und 50 in einem entkoppelten Zustand. Die Anschlussstücke 48 und 50 sind vertikal beabstandet voneinander. Die Figuren 4 und 5 zeigen die Anschlussstücke 48 und 50 in einem gekoppelten Zustand. Die Anschlussstücke 48 und 50 kontaktieren einander.

Die Figur 4 zeigt in diesem Zusammenhang beispielhaft, dass das bewegbare Element 30 in eine Reinigungsbetrieb-Koppelposition R bewegbar ist, in der das zweite Anschlussstück 50 und das erste Anschlussstück 48 für einen Reinigungsbetrieb der Vorrichtung 10 miteinander gekoppelt sind. Vorzugsweise kann die Reinigungsbetrieb-Koppelposition R eine, vorzugsweise unterste, Endposition für das bewegbare Element 30 sein. Bevorzugt kann das feststehende Element 28 in der Reinigungsbetrieb-Position R als ein Anschlag für das bewegbare Element 30 dienen.

Andererseits zeigt die Figur 2, dass das bewegbare Element 30 im Füllbetrieb der Vorrichtung 10 entfernt von der Reinigungsbetrieb-Koppelposition R bewegt wird. Im Einzelnen kann die zweite Hubeinrichtung 26 im Füllbetrieb der Vorrichtung 10 derart betrieben werden, dass das bewegbare Element 30 nur innerhalb eines Füllbetrieb-Bewegungsbereichs F bewegt wird, um den Behälter B mittels des Behälterträgers 24 anzuheben und abzusenken. Vorzugsweise kann die Reinigungsbetrieb-Koppelposition R außerhalb von dem Füllbetrieb-Bewegungsbereich F liegen. Entsprechend kann im Füllbetrieb keine Kopplung zwischen den Anschlussstücken 48 und 50 erfolgen, sodass die zweite Hubeinrichtung 38 nicht angetrieben wird.

Die Figuren 3 und 5 zeigen die Anschlussstücke 48 und 50 beispielhaft im Detail.

Das erste Anschlussstück 48 kann bspw. ein, vorzugsweise vertikal, bewegbares Verschlusselement 52 zum Verschließen einer Mündungsfläche des ersten Anschlussstücks 48 aufweisen. Bevorzugt kann das Verschlusselement 52 als ein Verschlussstößel ausgeführt sein. Das Verschlusselement 52 kann beispielsweise eine Konusform, zum Beispiel eine Stumpfkonusform, aufweisen. Bevorzugt kann das Verschlusselement 52 in der Schließstellung (siehe Figur 3) über eine Mündungsfläche des ersten Anschlussstücks 48 überstehen, vorzugsweise in einer Vertikalrichtung nach oben.

Das Verschlusselement 52 kann beispielsweise ein Dichtung 56 aufweisen. Mittels der Dichtung 56 kann das erste Anschlussstück 48 bevorzugt luftdicht verschlossen werden. Die Dichtung 56 kann beispielsweise als ein Dichtring, z. B. ein O-Ring, ausgeführt sein.

Das Verschlusselement 52 kann bspw. durch ein elastisches Element 54 und/oder durch Druckfluidbeaufschlagung in eine Schließstellung zum Verschließen des ersten Anschlussstücks 48 vorspannt sein. Das elastische Element 54 kann beispielsweise eine Feder, z. B. eine Druckfeder, bevorzugt eine Schraubendruckfeder, sein. Das elastische Element 54 kann bevorzugt unterhalb von dem Verschlusselement 52 und/oder zumindest teilweise innerhalb einer (z. B. bodenseitigen) Aufnahme des Verschlusselements 52 angeordnet sein.

Das zweite Anschlussstück 50 kann vorzugsweise ein Anschlagelement 58 aufweisen. Bevorzugt kann das Anschlagelement 58 zentral in einem Mündungsbereich des zweiten Anschlussstücks 50 angeordnet sein. Das Anschlagelement 58 kann beim Koppeln der Anschlussstücke 48 und 50 miteinander das Verschlusselement 52 kontaktieren und bewegen, sodass das erste Anschlussstück bzw. dessen Mündungsbereich geöffnet wird.

Entsprechend kann im gekoppelten Zustand vorzugsweise Druckluft von einer Druckluftquelle über das erste Anschlussstück 48 zu dem zweiten Anschlussstück 50 und von dem zweiten Anschlussstück 50 zu der zweiten Hubeinrichtung 38 geleitet werden. Vorzugsweise kann dann das Hubelement 40 zusammen mit der Reinigungskappe 34 ausgefahren werden. Das am Ende des Reinigungsbetriebs erforderliche Einfahren des Hubelements 40 kann beispielsweise schwerkraftbedingt erfolgen und/oder durch Verbinden der Vakuumquelle mit der Versorgungseinrichtung 44 und/oder durch entsprechende Druckluftbeaufschlagung einer weiteren Kammer der in diesem Fall doppeltwirkenden zweiten Hubeinrichtung 38.

Der Mündungsbereich des zweiten Anschlussstücks 50 kann optional eine Dichtung 60 aufweisen. Mittels der Dichtung 60 können die Anschlussstücke 48 und 50 bevorzugt luftdicht gekoppelt werden. Die Dichtung 60 kann beispielsweise als ein Dichtring, z. B. ein O-Ring, ausgeführt sein.

Alternativ zur dargestellten Ausführungsform ist es beispielsweise möglich, dass das erste Anschlussstück 48 das Anschlagelement 58 sowie optional die Dichtung 60 aufweist und das zweite Anschlussstück 50 das Verschlusselement 52 sowie optional das elastische Element 54 und/oder die Dichtung 56 aufweist.

Wie bereits erwähnt, kann die Vorrichtung 10 in einem Füllbetrieb und einem Reinigungsbetrieb betrieben werden.

Im Füllbetrieb (siehe Figuren 2 und 3) wird der von dem Behälterträger 24 getragene Behälter B von dem Füllorgan 12 gefüllt. Das erste Anschlussstück 48 und das zweite Anschlussstück 50 sind voneinander entkoppelt. Im Füllbetrieb kann der Behälterträger 24 mittels der ersten Hubeinrichtung 26 zum Anheben des Behälters B zum Vorbereiten des Füllens, zum Halten des Behälters B in einer angehobenen Position während des Füllens mittels des Füllorgans 12 und zum Absenken des Behälters B nach dem Füllen bewegt werden, z. B. durch Bewegen des bewegbaren Elements 30 nur innerhalb des Füllbetrieb-Bewegungsbereichs F. Aufgrund der Entkopplung der Anschlussstücke 48 und 50 ist die zweite Hubeinrichtung 38 und/oder die Versorgungseinrichtung 44 stromaufwärts von dem zweiten Anschlussstück 50 bevorzugt nicht mit Druckluft oder Hydraulikfluid beaufschlagt oder bspw. stromlos.

Im Reinigungsbetrieb (siehe Figuren 4 und 5) deckt die Reinigungskappe 34 das Füllorgan 12 ab. Das erste Anschlussstück 48 und das zweite Anschlussstück 50 sind miteinander gekoppelt, vorzugsweise zum Übertragen von Druckluft, Hydraulikfluid oder elektrischer Energie.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 und beispielsweise unabhängig von den Merkmalen bezüglich des Vorhandenseins und/oder der Konfiguration des Füllorgans, des Behälterträgers, der ersten Hubeinrichtung, der Reinigungskappe, der zweiten Hubeinrichtung und/oder der Versorgungseinrichtung des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Vorrichtung
- 12: Füllorgan
- 14: Füllventil
- 16: Zentrierglocke
- 18: Verbindungsgestänge
- 20: Laufrolle
- 22: Füllhöhensonde
- 24: Behälterträger
- 26: erste Hubeinrichtung
- 28: feststehendes Element
- 30: bewegbares Element
- 32: Tragarm
- 34: Reinigungskappe
- 36: Kappenmündung
- 38: zweite Hubeinrichtung
- 40: Hubelement
- 42: Zylinder
- 44: Versorgungseinrichtung
- 46: Schnittstelle
- 48: erstes Anschlussstück
- 50: zweites Anschlussstück
- 52: Verschlusselement
- 54: elastisches Element
- 56: Dichtung
- 58: Anschlagelement
- 60: Dichtung

- A: Zentraldrehachse
- B: Behälter
- F: Füllbetrieb-Bewegungsbereich
- R: Reinigungsbetrieb-Koppelposition

## Patentansprüche

1. Vorrichtung (10), vorzugsweise Rundläufer-Vorrichtung, zum Füllen von Behältern (B) mit einem Füllgut, wobei die Vorrichtung (10) aufweist:
ein Füllorgan (12) zum Füllen eines Behälters (B);
einen Behälterträger (24), vorzugsweise Behälterstützplatte, zum Abstützen des Behälters beim Füllen des Behälters (B);
eine erste Hubeinrichtung (26), die mit dem Behälterträger (24) zum vertikalen Bewegen des Behälterträgers (24) zum Anheben und Absenken des abgestützten Behälters (B) verbunden ist;
eine Reinigungskappe (34), vorzugsweise CIP-Reinigungskappe, zum Abdecken des Füllorgans (12) beim Reinigen des Füllorgans (12);
eine zweite Hubeinrichtung (38), die mit der Reinigungskappe (34) zum Bewegen der Reinigungskappe (34) zum Abdecken des Füllorgans (12) verbunden ist; und
eine Versorgungseinrichtung (44), vorzugsweise Druckluftversorgungseinrichtung, wobei die Versorgungseinrichtung (44) mit der zweiten Hubeinrichtung (38) zum Antreiben der zweiten Hubeinrichtung (38) verbunden ist, wobei die Versorgungseinrichtung (44) eine koppelbare Schnittstelle (46) aufweist mit:
- einem ersten Anschlussstück (48); und
- einem zweiten Anschlussstück (50), das mit der ersten Hubeinrichtung (26) zum vertikalen Mitbewegen mit dem Behälterträger (24) zum Koppeln mit und Entkoppeln von dem ersten Anschlussstück (48) verbunden ist.

2. Vorrichtung (10) nach Anspruch 1, wobei:
das erste Anschlussstück (48) vertikal unbewegbar festgelegt ist.

3. Vorrichtung (10) nach Anspruch 1 oder Anspruch 2, wobei:
die erste Hubeinrichtung (26) ein feststehendes Element (28), vorzugsweise Zylinder oder Kolben, und ein dazu relativ bewegbares Element (30), vorzugsweise Kolben oder Zylinder, aufweist; und
der Behälterträger (24), die Reinigungskappe (34) und das zweite Anschlussstück (50) zum vertikalen Mitbewegen mit dem bewegbaren Element (30) verbunden sind; und optional
das erste Anschlussstück (48) an dem feststehenden Element (28) festgelegt ist, vorzugsweise zum Festlegen gegenüber dem sich mit dem bewegbaren Element (30) vertikal mitbewegenden, zweiten Anschlussstück (50).

4. Vorrichtung (10) nach Anspruch 3, wobei:
das bewegbare Element (30) in eine Reinigungsbetrieb-Koppelposition (R) bewegbar ist, in der das zweite Anschlussstück (50) und das erste Anschlussstück (48) für einen Reinigungsbetrieb der Vorrichtung (10) miteinander gekoppelt sind; und optional:
die Reinigungsbetrieb-Koppelposition (R) eine, vorzugsweise unterste, Endposition für das bewegbare Element (30) ist.

5. Vorrichtung (10) nach Anspruch 4, wobei:
das bewegbare Element (30) innerhalb eines Füllbetrieb-Bewegungsbereichs (F) bewegbar ist, in dem der Behälter (B) für einen Füllbetrieb der Vorrichtung (10) mittels des Behälterträgers (24) anhebbar und absenkbar ist; und
die Reinigungsbetrieb-Koppelposition (R) außerhalb von dem Füllbetrieb-Bewegungsbereich (F) liegt.

6. Vorrichtung (10) nach einem der vorherigen Ansprüche, wobei eines von dem ersten Anschlussstück (48) und dem zweiten Anschlussstück (50) aufweist:
ein, vorzugsweise vertikal, bewegbares Verschlusselement (52), vorzugsweise Verschlussstößel, zum Verschließen des einen von dem ersten Anschlussstück (48) und dem zweiten Anschlussstück (50); und optional
ein elastisches Element (54), vorzugsweise Feder, das das Verschlusselement (52) in eine Schließstellung zum Verschließen des einen von dem ersten Anschlussstück (48) und dem zweiten Anschlussstück (50) vorspannt.

7. Vorrichtung (10) nach Anspruch 6, wobei mindestens eines erfüllt ist von:
das Verschlusselement (52) weist eine Dichtung (56), vorzugsweise O-Ring, zum luftdichten Verschließen des einen von dem ersten Anschlussstück (48) und dem zweiten Anschlussstück (50) auf;
das Verschlusselement (52) steht in der Schließstellung über eine Mündungsfläche des einen von dem ersten Anschlussstück (48) und dem zweiten Anschlussstück (50) über, vorzugsweise in einer Vertikalrichtung; und
das andere von dem ersten Anschlussstück (48) und dem zweiten Anschlussstück (50) weist ein, vorzugsweise zentrales, Anschlagelement (58) zum Kontaktieren des Verschlusselements (52) zum Bewegen des Verschlusselements (52) zum Öffnen des einen von dem ersten Anschlussstück (48) und dem zweiten Anschlussstück (50) auf.

8. Vorrichtung (10) nach einem der vorherigen Ansprüche, wobei:
die erste Hubeinrichtung (26) zusätzlich mit der Reinigungskappe (34) und/oder der zweiten Hubeinrichtung (38) zum vertikalen Bewegen der Reinigungskappe (34) und/oder der zweiten Hubeinrichtung (38) verbunden ist, vorzugsweise zusammen mit dem Behälterträger (24).

9. Vorrichtung (10) nach einem der vorherigen Ansprüche, wobei mindestens eines erfüllt ist von:
die Reinigungskappe (34) ist mittels der zweiten Hubeinrichtung (38) vertikal ein- und ausfahrbar, vorzugsweise unterhalb des Behälterträgers (24) einfahrbar und/oder den Behälterträger (24) seitlich wegbewegend ausfahrbar;
die zweite Hubeinrichtung (38) weist einen Teleskopzylinder auf; und
die zweite Hubeinrichtung (38) und die Reinigungskappe (34) bilden eine integrierte Baueinheit, vorzugsweise mit der Reinigungskappe (34) als ein Kolben der zweiten Hubeinrichtung (38).

10. Vorrichtung (10) nach einem der vorherigen Ansprüche, wobei mindestens eines erfüllt ist von:
die Reinigungskappe (34), der Behälterträger (24) und die zweite Hubeinrichtung (38) bilden eine integrierte Baugruppe;
die Reinigungskappe (34) ist in eine Position direkt unterhalb des Behälterträgers (24) bewegbar;
die zweite Hubeinrichtung (38) ist direkt unterhalb von dem Behälterträger (24) angeordnet;
die Schnittstelle (46) ist unterhalb von der ersten Hubeinrichtung (26) und/oder unterhalb von der zweiten Hubeinrichtung (38) angeordnet, und
beim Ausfahren der Reinigungskappe (34) wird der Behälterträger (24) von der Reinigungskappe (34) und/oder der zweiten Hubeinrichtung (38) zur Seite wegbewegt, vorzugsweise weggeschwenkt.

11. Vorrichtung (10) nach einem der vorherigen Ansprüche, wobei:
das Füllorgan (12) eine Füllhöhensonde (22) aufweist; und
die Reinigungskappe (34) zum Aufnehmen der Füllhöhensonde (22) dimensioniert ist, und optional
die zweite Hubeinrichtung (38) dazu ausgebildet ist, die Reinigungskappe (34) so zu bewegen, dass die Füllhöhensonde (22) zum Reinigen des Füllorgans (12) in die Reinigungskappe (34) einführbar ist.

12. Vorrichtung (10) nach einem der vorherigen Ansprüche, wobei:
das Füllorgan (12) eine Zentrierglocke (16) aufweist, in die eine Kappenmündung (36) der Reinigungskappe (34) einführbar ist, und optional
die zweite Hubeinrichtung (38) dazu ausgebildet ist, die Reinigungskappe (34) so zu bewegen, dass die Kappenmündung (36) in die Zentrierglocke (16) einführbar ist, vorzugsweise zum Zentrieren der Reinigungskappe (34) unterhalb von dem Füllorgan (12).

13. Verfahren zum Betreiben der Vorrichtung (10) nach einem der vorherigen Ansprüche, wobei das Verfahren aufweist:
Betreiben der Vorrichtung (10) in einem Füllbetrieb, in dem ein von dem Behälterträger (24) getragener Behälter (B) von dem Füllorgan (12) gefüllt wird und das erste Anschlussstück (48) und das zweite Anschlussstück (50) voneinander entkoppelt sind; und/oder
Betreiben der Vorrichtung (10) in einem Reinigungsbetrieb, in dem die Reinigungskappe (34) das Füllorgan (12) abdeckt und das erste Anschlussstück (48) und das zweite Anschlussstück (50) miteinander gekoppelt sind.

14. Verfahren nach Anspruch 13, wobei mindestens eines erfüllt ist von:
in dem Füllbetrieb wird der Behälterträger (24) mittels der ersten Hubeinrichtung (26) zum Anheben des Behälters (B) zum Vorbereiten des Füllens, zum Halten des Behälters (B) in einer angehobenen Position während des Füllens und zum Absenken des Behälters (B) nach dem Füllen bewegt;
in dem Füllbetrieb ist die zweite Hubeinrichtung (38) nicht mit Druckluft oder Hydraulikfluid beaufschlagt oder stromlos;
in dem Reinigungsbetrieb wird das zweite Anschlussstück (50) mittels der ersten Hubeinrichtung (26) zu dem ersten Anschlussstück (48) zum Koppeln mit dem ersten Anschlussstück (48) bewegt, sodass die zweite Hubeinrichtung (38) mit Druckluft, Hydraulikfluid oder elektrischer Energie versorgbar ist;
in dem Reinigungsbetrieb wird die Reinigungskappe (34) von der zweiten Hubeinrichtung (38) zum Abdecken des Füllorgans (12) bewegt, vorzugsweise ausgefahren; und
in dem Reinigungsbetrieb ist ein bewegbares Element (30), vorzugsweise Zylinder oder Kolben, der ersten Hubeinrichtung (26) in einer Position, die im Füllbetrieb nicht erreicht wird.

15. Verfahren nach Anspruch 13 oder Anspruch 14, wobei:
eines von dem ersten Anschlussstück (48) und dem zweiten Anschlussstück (50) wird von dem anderen von dem ersten Anschlussstück (48) und dem zweiten Anschlussstück (50) beim Koppeln geöffnet, vorzugsweise durch Bewegen eines Verschlusselements (52) des einen von dem ersten Anschlussstück (48) und dem zweiten Anschlussstück (50) aus einer Schließstellung mittels eines Anschlagelements (58) des anderen von dem ersten Anschlussstück (48) und dem zweiten Anschlussstück (50).
